# FASCICULE DE BREVET EUROPEEN

(11) **EP 1 632 970 B1**
(45) Date de publication et mention de la délivrance du brevet: **10.05.2017**
(21) Numéro de dépôt: 05354025.8
(22) Date de dépôt: 09.06.2005
(51) Int. Cl.: H01H 71/32, H01H 3/60, H01H 50/30

(54) **Déclencheur électromagnétique et appareil de coupure électronique le comportant**
Elektromagnetische Auslöser und elektronischer Schutzschalter, die es enthält.
Electromagnetic trip and electronic circuit breaker containing it

(30) Priorité: 02.09.2004 FR 0409304
(43) Date de publication de la demande: 08.03.2006
(73) Titulaire: Schneider Electric Industries SAS, 92500 Rueil-Malmaison (FR)
(72) Inventeur: Serrano, Nadine, 38050 Grenoble Cedex 09 (FR); Olivier, Audrey, 38050 Grenoble Cedex 09 (FR); Karczewski, Alain, 38050 Grenoble Cedex 09 (FR)
(74) Mandataire: Tripodi, Paul

(56) Documents cités:
- EP-A- 0 306 383
- EP-A- 0 911 850
- DE-A1- 3 528 470
- DE-C1- 10 117 340
- FR-A- 2 410 353

## Description

La présente invention concerne un déclencheur électromagnétique, comprenant une armature en forme de U dont les extrémités forment deux surfaces polaires, une palette pivotante par rapport à l'armature, apte à être amenée sur lesdites surfaces polaires pour fermer le circuit magnétique constitué par l'armature et la palette, un aimant permanent de polarisation du circuit magnétique, une bobine de déclenchement entourant le circuit magnétique apte à contrecarrer la force de l'aimant de manière à déplacer la palette, un téton de réarmement de la palette, une lame destinée à amortir l'impact des efforts de réarmement et un ressort de rappel de la palette.

Beaucoup de déclencheurs électromagnétiques tels ceux décrits dans les documents EP829895 et DE 4110660 ne possèdent pas de dispositifs destinés à amortir l'impact des efforts de réarmement.

Le document DE 3528470 décrit un déclencheur comportant un amortisseur à lame. Or, dans ce dispositif, l'articulation de la palette est réalisée au moyen d'une pièce rapportée placée entre la palette et l'armature, et le ressort est fixé sur une partie en saillie formée sur la palette, l'ensemble présentant de ce fait une structure compliquée.

Le document EP-A-0 911 850 est considéré comme étant le document le plus proche de l'invention et comporte toutes les caractéristiques du préambule de la revendication 1.

Ce document décrit un déclencheur comportant une lame de réarmement. Dans ce dispositif, l'articulation de la palette est réalisée entre la palette et l'armature.

La présente invention propose un déclencheur de conception simplifiée ainsi qu'un appareil de coupure le comportant.

A cet effet, la présente invention a pour objet un déclencheur selon la revendication 1. Selon une caractéristique particulière, les pattes s'étendent dans des plans sensiblement perpendiculaires au plan principal de la lame.

Selon une autre caractéristique, les pivots précités sont formés par des parties angulaires formées sur les pattes et coopérant avec une paroi intérieure située dans le logement précité.

Selon une autre caractéristique, l'angle des parties angulaires précitées est choisi de manière à limiter l'ouverture de la palette pendant le montage du déclencheur.

Selon une autre caractéristique, la lame comporte une partie en forme de crochet apte à permettre l'accrochage d'un ressort assurant le rappel de la palette loin des surfaces polaires de l'armature à l'encontre de l'action de l'aimant permanent.

Selon une autre caractéristique, la lame comporte une butée de limitation du déplacement de la palette vers le côté opposé à l'articulation.

Avantageusement, la butée est constituée par deux bords de la lame appartenant respectivement à deux évidements prévus de part et d'autre de la lame et destinés à recevoir respectivement deux branches situées à l'extrémité de l'une des ailes de l'armature par rapport à laquelle ladite palette est articulée.

Selon une autre caractéristique, la lame présente une forme en arc de cercle dont le rayon est défini de façon à polariser la palette sur sa butée arrière d'articulation lors du réarmement via le téton.

Selon une autre caractéristique, les pattes précitées comportent respectivement deux bossages opposés l'un par rapport à l'autre, situés respectivement sur la face intérieure desdites pattes et logés dans les évidements précités de la lame, lesdits bossages étant destinés à assurer le positionnement latéral de la palette et de la lame par rapport à l'armature.

La présente invention a encore pour objet un appareil de coupure comportant un déclencheur électromagnétique comportant les caractéristiques précédemment mentionnées prises seules ou en combinaison.

Mais d'autres avantages et caractéristiques de l'invention apparaîtront mieux dans la description détaillée qui suit et se réfère aux dessins annexés donnés uniquement à titre d'exemple et dans lesquels :
- La figure 1 est une vue de côté d'un déclencheur électromagnétique conforme à l'invention, en position armée,
- La figure 2 est une vue de dessus de la lame dite amortisseur, et
- La figure 3 est une vue de côté de la précédente.

Sur la figure 1, on voit un déclencheur électromagnétique à haute sensibilité destiné à être intégré à un interrupteur différentiel. Ce déclencheur comporte une armature A en forme de U et une palette pivotante 1. Cette armature A est formée par une base 2 et deux ailes 5,6. La palette 1 est articulée sur l'extrémité 8 de l'une 6 des ailes 5,6 de l'armature A, et en position armée du déclencheur D, ladite palette 1 vient s'appliquer sur les extrémités 7,8 des ailes 5,6 constituant deux surfaces polaires. Autour de l'une des ailes de l'armature A, est enfilée la carcasse d'une bobine B. Un aimant permanent P de polarisation de l'armature A, est intercalé entre lesdites ailes 5,6 pour maintenir la palette 1 en position attirée sur les surfaces polaires 7,8 à l'encontre de la force de rappel d'un ressort 9. Un tel déclencheur est bien connu, et il suffit de rappeler que la libération de la palette 1 est provoquée par une excitation de la bobine annulant l'attraction de la palette 1 par l'aimant permanent, entraînant de ce fait le rappel de la palette 1 dans une position éloignée des surfaces polaires 7,8 de l'armature A par l'intermédiaire du ressort de rappel, ce mouvement de la palette 1 entraînant l'interruption du circuit électrique.
Ce déclencheur D comporte également une lame de réarmement 10 fixée sur la palette 1 au niveau de l'une 12 de ses extrémités opposées 11,12. Les deux extrémités 13,14 de la lame 10 sont en appui sur la palette 1 au niveau des zones polaires 7,8 afin de répartir les forces de réarmement et d'empêcher ainsi la déformation de la palette 1 qui nuit aux propriétés fonctionnelles du déclencheur D. Cette lame 10 permet d'amortir l'impact des efforts de réarmement générés par l'intermédiaire du téton de réarmement 15 pendant les opérations de réarmement de manière que la palette 1 retrouve sa position initiale fonctionnelle après l'opération de réarmement.

En se reportant plus particulièrement aux figures 2 et 3, on voit que, conformément à l'invention, cette lame 10 est formée par une partie de forme légèrement bombée 16 à partir de laquelle s'étendent deux pattes 17,18 dans un plan sensiblement perpendiculaire au plan principal de la lame 10. Cette lame 10 comporte également deux évidements 19,20 opposés l'un par rapport à l'autre, par rapport à l'axe de la lame 10 et s'étendant chacun à partir de l'un 21,22 des bords longitudinaux de la lame 10 en direction de l'axe central de la lame 10 sur une partie seulement de la longueur de ladite lame 10. En se reportant de nouveau à la figure 1, on voit que l'une 6 des ailes 5,6 de l'armature A, sur laquelle est articulée la palette 1, se termine par deux branches 23 dont seule l'une 23 est représentée. Les évidements 19,20 précités de la lame 10 sont destinés à loger chacun l'une 23 de ces branches 23 de l'armature 6. Les deux pattes 17,18 précitées de la lame 10 comportent chacune une partie angulaire 24,25 formant pivot apte à coopérer avec la face interne 32 des branches précitées 23 et sont logées dans un logement 31 prévu à l'extrémité de ladite aile 6.
L'un 26,27 des bords de chaque évidemment 19,20, situé du côté de l'articulation, constitue une butée arrière 28 apte à limiter le déplacement de la palette 1 vers l'avant, c'est à dire vers le côté opposé à l'articulation. Ainsi est garanti un positionnement optimum de la palette 1 sur son articulation et par rapport aux surfaces polaires 7,8.
Les pattes 17,18 comportent également chacune, sur leur face intérieure, un bossage 29,34 s'étendant en direction de l'axe central de la lame 10 et assurant le positionnement latéral de ladite lame 10.
Ainsi, le positionnement latéral est réalisé par des points sur une surface plate, hors surface polaires et sans entraîner de bavure de découpe.
Cette lame 10 est également prolongée par une partie de forme spécifique 30 destinée à permettre l'accrochage du ressort de rappel précité 9. Cette lame 10 est réalisée dans un matériau choisi pour ses propriétés élastiques, amagnétiques, non corrosives, et soudables au laser.
On voit également que les pattes 17,18 supportant les pivots d'articulation 24,25 présentent un angle 35 choisi de manière à limiter l'ouverture de la palette 1 pendant le montage.

La lame 10 présente une forme en arc de cercle dont le rayon est choisi, par exemple R35, de manière à polariser la palette 1 sur sa butée arrière d'articulation 28 lors du réarmement via le téton 15.
Les formes de la lame 10 sont obtenues par découpage, pliage et emboutissage sur une pièce unique. Cette pièce est assemblée à la palette du relais par un procédé de soudure laser.
En fonctionnement normal, la palette est maintenue contre les surfaces polaires de l'armature par l'aimant permanent. Lors de la survenue d'un défaut électrique dans le circuit électrique dans lequel le déclencheur est intégré, la bobine est traversée par un courant qui s'oppose à l'attraction de l'aimant. La palette est alors rappelée dans une position éloignée de l'armature par le ressort de rappel. Pendant ce mouvement, la palette pivote autour d'un axe matérialisé par les pivots d'articulation formés sur les pattes de la lame, coopérant avec une face des branches précités de l'une des ailes de l'armature. Lors de l'opération de réarmement, la palette est rappelée sur sa butée arrière d'articulation, ladite palette retrouvant sa position initiale fonctionnelle grâce à l'action de la lame.
On a donc réalisé grâce à l'invention un déclencheur électromagnétique de conception simple comprenant un dispositif pour empêcher la déformation de la palette lors du réarmement du relais via le téton, ce dispositif réalisant avec une seule pièce les fonctions d'attache-ressort, d'articulation, de butée, de positionnement latéral, de positionnement longitudinal, de limitation de l'angle d'ouverture, d'amortisseur, de répartiteur d'efforts sur les pôles magnétiques.

Bien entendu, l'invention n'est pas limitée aux modes de réalisation décrits et illustrés qui n'ont été donnés qu'à titre d'exemple.

Au contraire, l'invention comprend tous les équivalents techniques des moyens décrits ainsi que leurs combinaisons si celles-ci sont effectuées suivant l'invention comme défini par les revendications 1-11.

## Revendications

1. Déclencheur électromagnétique comprenant une armature en forme de U dont les extrémités forment deux surfaces polaires, une palette pivotante par rapport à l'armature, apte à être amenée sur lesdites surfaces polaires pour fermer le circuit magnétique constitué par l'armature et la palette, un aimant permanent de polarisation du circuit magnétique, une bobine de déclenchement entourant le circuit magnétique apte à contrecarrer la force de l'aimant de manière à déplacer la palette, un téton de réarmement de la palette, une lame fixée sur la palette destinée à amortir l'impact des efforts de réarmement et un ressort de rappel de la palette, **caractérisé en ce que** la lame précitée (10) comporte deux pattes (17,18) s'étendant de part et d'autre de la palette (1) et comportant des pivots d'articulation (24,25) de la palette (1) par rapport à l'armature A, les pattes et les pivots étant venus de matière avec la lame (10), et lesdites pattes étant logées dans un logement (31) prévu à l'extrémité de l'une (6) des ailes (5,6) de l'armature A.

2. Déclencheur selon la revendication 1, **caractérisé en ce que** les pattes (17,18) s'étendent dans des plans sensiblement perpendiculaires au plan principal de la lame (10).

3. Déclencheur selon l'une quelconque des revendications précédentes, caractérisé en que les pivots précités (24,25) sont formés par des parties angulaires formées sur les pattes (17,18) et coopérant avec une paroi intérieure (32) situé dans le logement précité (31).

4. Déclencheur selon la revendication 3, **caractérisé en ce que** l'angle (35) des parties angulaires précitées (24,25) est choisi de manière à limiter l'ouverture de la palette (1) pendant le montage du déclencheur D.

5. Déclencheur selon l'une quelconque des revendications précédentes, **caractérisé en ce que** la lame (10) comporte une partie en forme de crochet (30) apte à permettre l'accrochage d'un ressort (9) assurant le rappel de la palette (1) loin des surfaces polaires (7,8) de l'armature A, à l'encontre de la force de l'aimant permanent.

6. Déclencheur selon l'une quelconque des revendications précédentes, **caractérisé en ce que** la lame (10) comporte une butée de limitation (28) du déplacement de la palette (1) vers le côté opposé à l'articulation (24,25,32).

7. Déclencheur selon la revendication 6, **caractérisé en ce que** la butée précitée (28) est constituée par deux bords (26,27) de la lame (10) appartenant respectivement à deux évidements (19,20) prévus de part et d'autre de la lame (10) et destinés à recevoir respectivement deux branches (23) situées à l'extrémité de l'une (6) des ailes (5,6) de l'armature A par rapport à laquelle ladite palette (10) est articulée.

8. Déclencheur selon l'une quelconque des revendications précédentes, **caractérisé en ce que** la lame (10) présente une forme en arc de cercle dont le rayon est défini de façon à polariser la palette (1) sur sa butée arrière d'articulation (24,25,32) lors du réarmement via le téton (15).

9. Déclencheur selon la revendication 7, **caractérisé en ce que** les pattes précitées (17,18) comportent respectivement deux bossages (29,34) opposés l'un par rapport à l'autre, situés respectivement sur la face interne desdites pattes (17,18) et logées dans les évidements précités (19,20), lesdits bossages (29,34) étant destinés à assurer le positionnement latéral de la palette (1) et de la lame (10) par rapport à l'armature A.

10. Appareil de coupure électrique comportant un déclencheur selon l'une quelconque des revendications précédentes.

11. Interrupteur différentiel comportant un déclencheur selon l'une quelconque des revendications précédentes.

## Patentansprüche

1. Elektromagnetischer Auslöser, der ein U-förmiges Rückschlusseisen, dessen Enden zwei Polflächen bilden, einen bezüglich des Rückschlusseisens schwenkbaren Klappanker, der gegen die Polflächen geführt werden kann, um den vom Rückschlusseisen und vom Anker gebildeten Magnetkreis zu schließen, einen Permanentmagneten zur Polarisation des Magnetkreises, eine den Magnetkreis umgebende Auslösespule, die geeignet ist, der Kraft des Magneten entgegenzuwirken, um dadurch den Anker zu verlagern, einen Spannzapfen zum Wiederspannen des Ankers, eine auf dem Anker befestigte Lamelle, die dazu bestimmt ist, die Wirkung der Rückstellkräfte zu dämpfen, und eine Rückholfeder des Ankers umfasst, **dadurch gekennzeichnet, dass** die oben genannte Lamelle (10) zwei Laschen (17, 18) aufweist, die sich beiderseits des Ankers (1) erstrecken und Gelenkpunkte (24, 25) zum Schwenken des Ankers (1) bezüglich des Rückschlusseisens A aufweisen, wobei die Laschen und die Zapfen stoffschlüssig mit der Lamelle (10) verbunden sind und wobei die Laschen in einem Aufnahmeraum (31) aufgenommen sind, der am Ende des einen (6) der Schenkel (5, 6) des Rückschlusseisens A vorgesehen ist.

2. Auslöser nach Anspruch 1, **dadurch gekennzeichnet, dass** sich die Laschen (17, 18) in Ebenen erstrecken, die im Wesentlichen senkrecht zur Hauptebene der Lamelle (10) sind.

3. Auslöser nach einem der vorhergehenden Ansprüche, **dadurch gekennzeichnet, dass** die oben genannten Gelenkpunkte (24, 25) von Winkelteilen gebildet werden, die an den Laschen (17, 18) ausgebildet sind und mit einer Innenwand (32) zusammenwirken, die sich in dem oben genannten Aufnahmeraum (31) befindet.

4. Auslöser nach Anspruch 3, **dadurch gekennzeichnet, dass** der Winkel (35) der oben genannten Winkelteile (24, 25) derart gewählt ist, dass er das Öffnen des Ankers (1) während der Montage des Auslösers D begrenzt.

5. Auslöser nach einem der vorhergehenden Ansprüche, **dadurch gekennzeichnet, dass** die Lamelle (10) einen hakenförmigen Teil (30) aufweist, der geeignet ist, das Einhängen einer Feder (9) zu ermöglichen, die das Rückholen des Ankers (1) entgegen der Kraft des Permanentmagneten in eine von den Polflächen (7, 8) des Ankers A entfernte Position sicherstellt.

6. Auslöser nach einem der vorhergehenden Ansprüche, **dadurch gekennzeichnet, dass** die Lamelle (10) einen Anschlag zur Begrenzung (28) der Bewegung des Ankers (1) zu der zu dem Gelenk (24, 25, 32) entgegengesetzten Seite hin aufweist.

7. Auslöser nach Anspruch 6, **dadurch gekennzeichnet, dass** der oben genannte Anschlag (28) aus zwei Rändern (26, 27) der Lamelle (10) besteht, die zu jeweils einer von zwei Aussparungen (19, 20) gehören, die beiderseits der Lamelle (10) vorgesehen sind und dazu bestimmt sind, jeweils einen von zwei Fortsätzen (23) aufzunehmen, die sich am Ende des einen (6) der Schenkel (5, 6) des Rückschlusseisens A befinden, in Bezug auf den der Anker (10) ausschwenkbar ist.

8. Auslöser nach einem der vorhergehenden Ansprüche, **dadurch gekennzeichnet, dass** die Lamelle (10) eine Form eines Kreisbogens aufweist, dessen Radius derart definiert ist, dass der Anker (1) beim Wiederspannen über den Spannzapfen (15) an seinem hinteren Klappanschlag (24, 25, 32) polarisiert wird.

9. Auslöser nach Anspruch 7, **dadurch gekennzeichnet, dass** die oben genannten Laschen (17, 18) jeweils einen von zwei Vorsprüngen (29, 34) aufweisen, die einander gegenüberliegen, sich auf der Innenseite jeweils einer der Laschen (17, 18) befinden und in den oben genannten Aussparungen (19, 20) aufgenommen sind, wobei die Vorsprünge (29, 34) dazu bestimmt sind, die seitliche Positionierung des Ankers (1) und der Lamelle (10) bezüglich des Rückschlusseisens A sicherzustellen.

10. Elektrisches Schaltgerät, welches einen Auslöser nach einem der vorhergehenden Ansprüche aufweist.

11. Fehlerstrom-Schutzschalter, welcher einen Auslöser nach einem der vorhergehenden Ansprüche aufweist.

## Claims

1. Electromagnetic trip switch comprising a U-shaped armature whose ends form two pole surfaces, a palette pivoting with respect to the armature, able to be brought onto the said pole surfaces so as to close the magnetic circuit consisting of the armature and the palette, a permanent magnet for polarizing the magnetic circuit, a trip coil surrounding the magnetic circuit able to counteract the force of the magnet so as to displace the palette, a reset pin for rearming the palette, a blade fixed on the palette intended to damp the impact of the reset loads and a return spring for the palette, **characterized in that** the aforementioned blade (10) comprises two lugs (17,18) extending on either side of the palette (1) and comprising hinge pivots (24,25) for articulating the palette (1) with respect to the armature A, the lugs and the pivots being integral with the blade (10), and the said lugs being housed in a housing (31) provided at the end of one (6) of the wings (5,6) of the armature A.

2. Trip switch according to Claim 1, **characterized in that** the lugs (17,18) extend in planes substantially perpendicular to the main plane of the blade (10).

3. Trip switch according to any one of the preceding claims, **characterized in that** the aforementioned pivots (24,25) are formed by angular parts formed on the lugs (17,18) and cooperating with an interior wall (32) situated in the aforementioned housing (31).

4. Trip switch according to Claim 3, **characterized in that** the angle (35) of the aforementioned angular parts (24,25) is chosen so as to limit the opening of the palette (1) when mounting the trip switch D.

5. Trip switch according to any one of the preceding claims, **characterized in that** the blade (10) comprises a hook-shaped part (30) able to allow the attachment of a spring (9) ensuring the return of the palette (1) far from the pole surfaces (7,8) of the armature A, counter to the force of the permanent magnet.

6. Trip switch according to any one of the preceding claims, **characterized in that** the blade (10) comprises a limitation abutment (28) for limiting the displacement of the palette (1) towards the side opposite to the articulation (24,25,32).

7. Trip switch according to Claim 6, **characterized in that** the aforementioned abutment (28) consists of two edges (26,27) of the blade (10) belonging respectively to two recesses (19,20) provided on either side of the blade (10) and intended to receive respectively two branches (23) situated at the end of one (6) of the wings (5,6) of the armature A with respect to which the said palette (10) is articulated.

8. Trip switch according to any one of the preceding claims, **characterized in that** the blade (10) exhibits a circular arc shape whose radius is defined so as to bias the palette (1) onto its rear articulation abutment (24,25,32) during resetting via the pin (15).

9. Trip switch according to Claim 7, **characterized in that** the aforementioned lugs (17,18) comprise respectively two bosses (29,34) opposite one another, situated respectively on the internal face of the said lugs (17,18) and housed in the aforementioned recesses (19,20), the said bosses (29,34) being intended to ensure the lateral positioning of the palette (1) and of the blade (10) with respect to the armature A.

10. Electrical isolating apparatus comprising a trip switch according to any one of the preceding claims.

11. Differential circuit breaker comprising a trip switch according to any one of the preceding claims.
